# EUROPÄISCHE PATENTSCHRIFT

(11) **EP 0 439 736 B1**
(45) Veröffentlichungstag und Bekanntmachung des Hinweises auf die Patenterteilung: **22.12.1993**
(21) Anmeldenummer: 90123476.5
(22) Anmeldetag: 06.12.1990
(51) Int. Cl.: F24F 13/06, F24F 13/10

(54) **Luftauslass, insbesondere Deckenluftauslass**
Air outlet, especially ceiling air outlet
Sortie d'air, en particulier sortie d'air de plafond

(30) Priorität: 02.02.1990 DE 4003127
(43) Veröffentlichungstag der Anmeldung: 07.08.1991
(73) Patentinhaber: Eidmann, Fritz Jürgen, D-61389 Schmitten (DE); Strulik, Wilhelm Paul, Rousseneau, Villeneuve-sur Yonne (FR); Jäger, Reimund, Dr.-Ing. Dipl.-Ing. Dipl.-Wirtsch, D-46535 Dinslaken (DE)
(72) Erfinder: Eidmann, Fritz Jürgen, D-61389 Schmitten (DE); Strulik, Wilhelm Paul, Rousseneau, Villeneuve-sur Yonne (FR); Jäger, Reimund, Dr.-Ing. Dipl.-Ing. Dipl.-Wirtsch, D-46535 Dinslaken (DE)
(74) Vertreter: Honke, Manfred, Dr.-Ing.

(56) Entgegenhaltungen:
- EP-A- 0 129 000
- US-A- 2 672 087

## Beschreibung

Die Erfindung betrifft einen Luftauslaß nach dem Oberbegriff von Anspruch 1

Luftauslässe und insbesondere Deckenluftauslässe sind in verschiedenen Ausführungsformen bekannt. Insbesondere sind Drallauslässe mit feststehenden Leitschaufeln bekannt (vgl. EP-A-0 129 000). Durch den Anstellwinkel der feststehenden Leitschaufeln ist die Strahlrichtung der austretenden Luftstrahlen vorgegeben und nicht veränderbar. Das gilt insbesondere für die vertikale Komponente und folglich den direkten Luftdurchtritt durch die Luftdurchtrittsspalte zwischen den Leitschaufeln. Häufig wird jedoch eine Drosselung gerade der vertikalen Komponente verlangt, die zum Aufheizen der Raumluft dient. - Hier setzt die Erfindung ein.

Die US-A-26 72 087 beschreibt einen Luftauslaß mit den Merkmalen des Oberbegriffs des Patentanspruches 1. Bei dieser bekannten Ausführungsform ist die untere Platte 28 nicht als Drallplatte ausgebildet, sondern weist lediglich radiale rechtwinklig aufgerichtete Schaufeln aus; welche die Platte über deren Umfang in eine Mehrzahl von Kammern unterteilen. Jede dieser Kammern weist einen Luftdurchtrittsspalt 26 auf. Oberhalb der Platte 28 sind zwei Flügelräder 40, 50 mit Luftdurchtrittsöffnungen 54, 56 angeordnet. Die beiden Flügelplatten sind drehbar gelagert, und zwar können sie in bezug auf die Platte 28 mit deckungsgleichen Luftdurchtrittsöffnungen 54, 56 verdreht werden, um in bezug auf die Luftdurchtrittsöffnungen 26 in der Platte 28 einen axialen Luftdurchtritt (vgl. Fig. 6) zu erreichen, oder um in versetzter Anordnung zu den Luftdurchtrittsöffnungen 26 einen Schrägaustritt der Luft (vgl. Fig . 5) zu erzielen. Im übrigen besteht die Möglichkeit, die Flügelräder 40, 50 auch relativ zueinander zu verdrehen, um den Luftdurchtritt durch Veränderung der Luftdurchtrittsöffnungen 54, 56 zu dosieren. - Bei der bekannten Ausführungsform handelt es sich jedoch nicht um einen Drallauslaß.

Der Erfindung liegt die Aufgabe zugrunde, einen Luftauslaß, insbesondere Deckenluftauslaß, der eingangs beschriebenen Art zu schaffen, bei welchem die Strahlrichtung und insbesondere der direkte Luftdurchtritt in verhältnismäßig einfacher und funktionsgerechter Weise verstellbar bzw. in Anpassung an den jeweiligen thermischen Lastfall und die Ausblashöhe einstellbar sind.

Diese Aufgabe löst die Erfindung bei einem gattungsgemäßen Luftauslaß nach Anspruch 1

- Diese Maßnahmen der Erfindung haben zur Folge, daß die aus dem erfindungsgemäßen Luftauslaß und insbesondere Deckenluftauslaß austretenden Luftstrahlen nach wie vor einen hohen Drallimpuls aufweisen und sich intensiv mit der Raumluft vermischen, jedoch die vertikale Komponente teilweise oder ganz gedrosselt werden kann, so daß sich mehr oder weniger direkter Luftdurchtritt erreichen läßt oder auf direkten Luftdurchtritt auch ganz verzichtet werden kann. Das gelingt mittels des den Leitschaufeln vorgeordneten Flügelrades, dessen Prallflügel sich in radialer Ebene erstrecken und wahlweise die Luftdurchtrittsspalte zwischen den Leitschaufeln teilweise oder ganz überdecken. Diese Überdeckung kann in Abhängigkeit von den gewünschten Lüftungsverhältnissen bereits im Zuge des Einbaus des Luftauslasses bzw. Deckenluftauslasses durch eine entsprechende Montage des Flügelrades eingestellt werden. Im Wege dieser Einstellung ist also die Strahlrichtung im Auslaß verstellbar.

Weitere erfindungswesentliche Merkmale sind im folgenden aufgeführt. So empfiehlt die Erfindung, daß das Flügelrad in dem Luftzuführungsstutzen drehbar und verstellbar gelagert ist, z. B. mittels eines elektrischen Stellmotors verstellbar ist. Auf diese Weise läßt sich auch nach dem Einbau des Luftauslasses bzw. Deckenluftauslasses die Strahlrichtung bzw. Überdeckung der Luftdurchtrittsspalte verändern. Nach einer anderen Ausführungsform sieht die Erfindung vor, daß das Flügelrad mittels eines ortsfesten Dehnstoffelementes und eines angreifenden Federelementes in Abhängigkeit von der Lufttemperatur verstellbar ist. Das in Abhängigkeit von der Lufttemperatur arbeitende Dehnstoffelement sorgt also für die Verstellung des Flügelrades im Sinne einer größeren oder geringeren Überdeckung der Luftdurchtrittsspalte zwischen den Leitschaufeln.

Für den Fall, daß im Zuge der Montage des Flügelrades dessen endgültige Positionierung und folglich Einstellung der Überdeckung der Luftaustrittsspalte bzw. der Strahlrichtung im Auslaß vorgesehen ist, lehrt die Erfindung, daß das Flügelrad zwischen einer ununterbrochenen oder unterbrochenen umlaufenden Klemmsicke in dem Luftzuführungsstutzen und der Zentralfläche der Drallplatte mit vorgegebenener Überdeckung der Luftdurchtrittsspalte zwischen den Leitschaufeln in den Luftzuführungsstutzen drehfest eingeklemmt ist. Dabei kann die Zentralfläche eine elastische Beschichtung mit hohem Reibungskoeffizienten aufweisen, die also verhältnismäßig stumpf ist. - Im übrigen kann im Zuge einer einfachen Fertigung das Flügelrad aus einer Blechplatine ausgestanzt und seine Nabe tiefgezogen sein.

Im folgenden wird die Erfindung anhand einer lediglich ein Ausführungsbeispiel darstellenden Zeichnung näher erläutert; es zeigen:
- Fig. 1: einen schematischen Vertikalschnitt durch einen erfindungsgemäßen Deckenluftauslaß,
- Fig. 2: eine Aufsicht auf den Gegenstand nach Fig. 1 bei entferntem Flügelrad und
- Fig. 3: den Gegenstand nach Fig. 2 mit eingesetztem Flügelrad und teilweiser Überdeckung der Luftdurchtrittsspalte zur Reduzierung des direkten Luftdurchtritts.

In den Figuren ist ein Deckenluftauslaß mit einem Luftzuführungsstutzen 1 und am austrittsseitigen Stutzenende radial sowie mit vorgegebenem Anstellwinkel angeordneten Leitschaufeln 2 zur Drallerzeugung dargestellt, wobei in axialer bzw. vertikaler Projektion Luftdurchtrittsspalte 3 zwischen den Leitschaufeln 2 vorgesehen sind. Den Leitschaufeln 2 ist in Strömungsrichtung ein Flügelrad 4 mit einer der Anzahl der Leitschaufeln 2 entsprechenden Anzahl radialer Prallflügel 5 vorgeordnet. Die Prallflügel 5 befinden sich in horizontaler Ebene und sind breiter als die Luftdurchtrittsspalte 3 zwischen den Leitschaufeln 2 ausgebildet. Dadurch sind mittels der Prallflügel 5 die Luftdurchtrittsspalte 3 in axialer Projektion ganz oder teilweise überdeckbar. Das Flügelrad 4 kann in dem Luftzuführungsstutzen 1 drehbar und verstellbar gelagert sein. Nach dem Ausführungsbeispiel ist das jedoch nicht vorgesehen. Vielmehr ist am austrittsseitigen Stutzenende eine Drallplatte 6 mit einer zu dem Luftzuführungskanal 1 konzentrischen Luftaustrittsöffnung 7 und in der Luftaustrittsöffnung 7 unter Bildung einer Zentralfläche 8 radial angeordneten Leitschaufeln 2 befestigt. Die Zentralfläche 8 ist als Auflage für eine Nabe 9 am Flügelrad 4 ausgebildet. Das Flügelrad 4 ist zwischen einer ununterbrochen umlaufenden Klemmsicke 10 in dem Luftzuführungsstutzen 1 und der Zentralfläche 8 der Drallplatte 6 mit vorgegebener Überdeckung der Luftdurchtrittsspalte 3 zwischen den Leitschaufeln 2 in den Luftzuführungsstutzen 1 drehfest eingeklemmt. Diese Drehfestigkeit wird durch die Klemmwirkung und dadurch erreicht, daß die Zentralfläche 8 eine elastische Beschichtung 11 mit hohem Reibungskoeffizienten aufweist, also verhältnismäßig stumpf ist.

Das Flügelrad 4 ist aus einer Blechplatine ausgestanzt und seine Nabe 9 ist unter Bildung eines Napfes tiefgezogen.Es kann sich aber auch um ein im Spritzguß hergestelltes Kunststoffteil, handeln. Außerdem kann der Luftauslaß nicht nur einem runden, sondern auch einen eckigen Querschnitt haben.

## Patentansprüche

1. Luftauslaß, insbesondere Deckenluftauslaß, mit einem Zuführungsstutzen (1) und einer am austrittsseitigen Stutzenende befestigten Platte (7) mit radial angeordneten Schaufeln (2) und mit in axialer Projektion unter Bildung einer Zentralfläche (8) vorgesehenen Luftdurchtrittsspalten (3) zwischen den Schaufeln (2), wobei den Schaufeln (2) in Strömungsrichtung ein Flügelrad (4) mit einer der Anzahl der Schaufeln (2) entsprechenden Anzahl radialer Prallflügel (5) vorgeordnet ist und mittels der Prallflügel (5) die Luftdurchtrittsspalte (3) zwischen den Schaufeln (2) in axialer Projektion ganz oder teilweise überdeckbar sind, **dadurch gekennzeichnet,** daß die Schaufeln unter Bildung einer Drallplatte (7) als Leitschaufeln (2) ausgebildet und die Leitschaufeln (2) zur Drallerzeugung in einem vorgegebenen Anstellwinkel angeordnet sind, und daß die Zentralfläche (8) als Auflage für eine Nabe (9) am Flügelrad (4) ausgebildet ist.

2. Luftauslaß nach Anspruch 1, dadurch gekennzeichnet, daß das Flügelrad (4) in dem Luftzuführungsstutzen (1) drehbar und verstellbar gelagert ist.

3. Luftauslaß nach Anspruch 1 oder 2, dadurch gekennzeichnet, daß das Flügelrad (4) mittels eines ortsfesten Dehnstoffelementes und eines angreifenden Federelementes in Abhängigkeit von der Lufttemperatur verstellbar ist.

4. Luftauslaß nach Anspruch 1, dadurch gekennzeichnet, daß das Flügelrad (4) zwischen der ununterbrochenen oder unterbrochenen umlaufenden Klemmsicke (10) in dem Luftzuführungsstutzen (1) und der Zentralfläche (8) der Drallplatte (6) mit vorgegebener Überdeckung der Luftdurchtrittsspalte (3) zwischen den Leitschaufeln (2) in den Luftzuführungsstutzen (1) drehfest eingeklemmt ist.

5. Luftauslaß nach einem der Ansprüche 1 oder 4, dadurch gekennzeichnet, daß die Zentralfläche (8) eine elastische Beschichtung (11) mit hohem Reibungskoeffizienten aufweist.

6. Luftauslaß nach einem der Ansprüche 1 bis 5, dadurch gekennzeichnet, daß das Flügelrad (4) aus einer Blechplatine ausgestanzt und seine Nabe (9) tiefgezogen bzw. aus Kunststoff im Spritzguß hergestellt ist.

## Claims

1. An air outlet, particularly a ceiling air outlet, with a supply connection piece (1) and a plate (7) with radially disposed vanes (2) attached to the outflow end of the connection piece, and with air passage apertures (3) provided in axial projection between the vanes (2) with the formation of a central surface (8), wherein a blade wheel (4) with a number of radial impact blades (5) corresponding to the number of vanes (2) is disposed in front of the vanes (2) in the direction of flow and the air passage apertures (3) between the vanes (2) can be completely or partially masked in axial projection by means of the impact blades (5), characterised in that the vanes are constructed as guide vanes (2) with the formation of a swirl plate (6) and the guide vanes (2) are disposed at a predetermined angle of incidence for the production of swirl, and that the central surface (8) is constructed as a support for a hub (9) on the blade wheel (4).

2. An air outlet according to claim 1, characterised in that the blade wheel (4) is rotatably and adjustably mounted in the air supply connection piece (1).

3. An air outlet according to claim 1 or 2, characterised in that the blade wheel (4) can be adjusted depending on the air temperature by means of a fixed expansion material element and an engaging spring element.

4. An air outlet according to claim 1, characterised in that the blade wheel (4) is clamped rotationally fixed between the continuous or discontinuous clamping bead (10) in the air supply connection piece (1) and the central surface (8) of the swirl plate (6) with predetermined masking of the air passage apertures (3) between the guide vanes (2) in the air supply connection piece (1).

5. An air outlet according to one of claims 1 or 4, characterised in that the central surface (8) has a resilient coating (11) with a high coefficient of friction.

6. An air outlet according to any one of claims 1 to 5, characterised in that the blade wheel (4) is punched out from a sheet steel blank and its hub (9) is deep-drawn or manufactured from plastic by injection moulding.

## Revendications

1. Évacuateur d'air, en particulier évacuateur d'air monté ne plafond, avec une tubulure d'alimentation (1) et une plaque (7), fixée à l'extrémité côté sortie de la tubulure, avec des aubes (2) disposées radialement et avec, entre les aubes (2), des interstices de passage d'air (3), prévus en projection axiale, en formant une face centrale (8), une roue ailetée (4), comportant un nombre d'ailettes d'impact (5) correspondant au nombre des aubes (2), étant placé en amont des ailettes (2), dans la direction de l'écoulement, et les interstices de passage d'air (3) situés entre les aubes (2) pouvant être entièrement ou partiellement recouverts en projection axiale au moyen des ailettes d'impact (5), caractérisé en ce que les aubes sont réalisées, tout en formant une plaque de rotation (7), sous forme d'aubes directrices (2) et les aubes directrices (2) étant disposées avec un angle de calage prédéterminé pour produire la rotation, et en ce que la face centrale (8) sert de base à un moyeu (9) monté sur la roue ailetée (4).

2. Évacuateur d'air selon la revendication 1, caractérisé en ce que la roue ailetée (4) est montée à rotation et de manière réglable dans la tubulure d'alimentation en air (1).

3. Évacuateur d'air selon la revendication 1 ou 2, caractérisé en ce que la roue ailetée (4) est réglable en fonction de la température de l'air au moyen d'un élément dilatable localement fixe et d'un élément élastique d'actionnement.

4. Évacuateur d'air selon la revendication 1, caractérisé en ce que la roue ailetée (4) est enserrée, bloquée en rotation, dans la tubulure d'alimentation en air (1), entre la moulure de serrage (10) à pourtour ininterrompu ou interrompu située dans la tubulure d'alimentation en air (1) et la face centrale (8) de la plaque de rotation (6), avec un recouvrement prédéterminé des interstices de passage d'air (3) entre les aubes directrices (2).

5. Évacuateur d'air selon l'une des revendications 1 ou 4, caractérisé en ce que la face frontale (8) présente un revêtement élastique (11) à coefficient de frottement élevé.

6. Évacuateur d'air selon l'une des revendications 1 à 5, caractérisé en ce que la roue ailetée (4) est fabriquée par estampage d'une platine en tôle et son moyeu (9) est fabriqué par emboutissage profond, ou est fabriqué en matière synthétique, par moulage par injection.
